# EUROPÄISCHE PATENTSCHRIFT

(11) **EP 0 928 360 B1**
(45) Veröffentlichungstag und Bekanntmachung des Hinweises auf die Patenterteilung: **25.04.2001**
(21) Anmeldenummer: 97942017.1
(22) Anmeldetag: 11.09.1997
(51) Int. Cl.: E21B 17/02, E21B 21/02, E21D 20/02

(54) **EINSTECKENDE FÜR EINEN BOHRANTRIEB**
DRILL SHANK FOR A DRILL DRIVE
TIGE DE FORET DESTINEE A UN ELEMENT D'ENTRAINEMENT POUR FORAGE

(30) Priorität: 19.09.1996 DE 19638464
(43) Veröffentlichungstag der Anmeldung: 14.07.1999
(73) Patentinhaber: REBURG-PATENTVERWERTUNGSGESELSCHAFT MBH, 38723 Seesen (DE)
(72) Erfinder: GRUBER, Heinz, D-38723 Seesen (DE); MÜLLER, Thomas, D-37547 Kreiensen (DE)
(74) Vertreter: Sobisch, Peter, Dipl.-Ing.
(86) Internationale Anmeldenummer: EP9704971
(87) Internationale Veröffentlichungsnummer: WO9812412

(56) Entgegenhaltungen:
- DE-A- 2 459 982
- DE-A- 4 432 472
- DE-A- 19 607 988
- DE-U- 29 703 692
- FR-A- 2 268 151

## Beschreibung

Die Erfindung bezieht sich auf ein Einsteckende entsprechend dem Oberbegriff des Anspruchs 1.

Derartige Einsteckenden sind grundsätzlich bekannt. Sie dienen als Verbindungsglied zwischen einem Bohrantrieb, z. B. einem Hydraulikbohrhammer einerseits und dem zugekehrten Ende einer Ankerstange, insbesondere einer Bohrankerstange andererseits und übertragen in dieser Eigenschaft sämtliche, unter anderem aus dem Bohrbetrieb resultierenden Kräfte und Momente.

Injektionsbohranker werden bekanntlich als Bohrstangen und als Gebirgsanker genutzt. Sie erfüllen während der Erstellung eines Bohrlochs die Funktion einer Bohrstange, durch deren zentrale Längsbohrung ein Spülmedium, z. B. Wasser, Luft oder auch ein aushärtbares Medium, z. B. eine Zementsuspension strömen. Das Spülmittel dient der Kühlung des Bohrkopfs und dem Ausschwemmen der als Folge des Bohrfortschritts bohrlochsohlenseitig gelösten Gebirgspartikel. Ist auf diesem Wege das Bohrloch erstellt, wird über die zentrale Längsbohrung nunmehr ein aushärtbares Medium in das Bohrloch eingeführt, welches den die Ankerstange umgebenden Ringraum, im Bereich der Bohrlochsohle beginnend und in Richtung auf die Bohrlochmündung hin fortschreitend ausfüllt und nach Erhärten einen Verbund zwischen der Ankerstange und den Bohrlochwandungen herstellt. Der Bohranker bleibt in diesem Fall somit als "verlorenes Werkzeug" in dem Bohrloch und wird mittels einer Ankerkopfplatte und einer auf dieser abgestützten Spannmutter luftseitig gegenüber den umliegenden Bohrlochwandungen verspannt.

Die Benutzung eines aushärtbaren Mediums bereits während der Bohrphase, welches sich insbesondere bei kohäsionsarmem Gebirge anbietet, jedoch auch das Einführen eines aushärtbaren Mediums unter gleichzeitigen Drehung des Bohrankers während der Injektionsphase erfordern regelmäßig den Einsatz eines zwischen dem Einsteckende einerseits und dem zugekehrten Ende der Bohrankerstange andererseits angeordneten Bauteils, welches ein Adapterteil bzw. einen Drehinjezierer trägt und über welches das strömungsfähige, insbesondere das aushärtbare Medium in die Bohrankerstange eingeführt wird. Aufgrund unterschiedlicher Stahlqualitäten im Bereich dieses Bauteils einerseits und des Einsteckendes sowie des Bohrantriebs andererseits bereitet diese Konstellation nach Abschluß des Ankersetzverfahrens Probleme mit Hinblick auf ein Lösen des Verschraubungseingriffs zwischen dem genannten Bauteil und dem zugekehrten Bohrstangenende. Denn die im Rahmen des Bohrbetriebs zu übertragenden Kräfte und Momente führen stets zu plastischen Verformungen und damit extrem festsitzenden Verschraubungen, die in der Folge nur äußerst mühsam lösbar sind. Darüberhinaus ist auch das genannte, das Adapterteil tragende Bauteil erheblichen mechanischen Beanspruchungen ausgesetzt.

Aus den Fundstellen DE-A-2 459 982 und DE-A-4 432 472 sind Einsteckenden bekannt, die unmittelbar als Träger eines zum Einführen eines fließfähigen Mediums bestimmten Adapterteils eingerichtet sind. Sie sind demzufolge unmittelbar zum Ankuppeln eines Bohrantriebs einerseits und des zugekehrten Endes einer Bohrankerstange andererseits nutzbar. Dies bedeutet, daß ein Lösen des Bohrantriebs nach Abschluß eines Ankersetzverfahrens problemlos möglich ist, da im Bereich des Bohrantriebs nicht wie bei dem eingangs dargelegten Stand der Technik unterschiedliche Verschraubungsqualitäten vorhanden sind, die nacheinander gelöst werden müssen. Ein Lösen des Bohrantriebs ist somit auf ein Lösen der Verbindung im Regelfall einer Verschraubung des Einsteckendes mit dem zugekehrten Ende der Bohrankerstange beschränkt. Das Einsteckende ist zu diesem Zweck mit einem Leitungszug ausgerüstet, über welchen mittels des Adapterteils ein strömungsfähiges Medium in die Bohrankerstange einführbar ist. Indem das Adapterteil, insbesondere der dieses tragende Abschnitt des Einsteckendes sich außerhalb der Struktur des Bohrantriebs befindet, ist eine wesentliche Voraussetzung geschaffen, um unerwünschte Wechselwirkungen zwischen dem Bohrantrieb und dem aushärtbaren strömungsfähigen Medium, beispielsweise im Fall defekter Dichtungen auszuschließen. Somit ist keine Beeinträchtigung der Funktion des Bohrantriebs durch die im obigen Sinne erweiterte Nutzung des Einsteckendes zu befürchten.

Es ist die Aufgabe der Erfindung, ein Einsteckende der eingangs bezeichneten Art mit Hinblick auf seinen erweiterten Verwendungszweck hin auszugestalten. Dies gilt insbesondere mit Hinblick auf eine Verwendung des Bohrantriebs im Rahmen solcher Ankersetzverfahren, bei denen während der Bohrphase als Spülmediums ein aushärtbares Medium verwendet wird oder bei denen das Einführen des aushärtbaren Mediums in das Bohrloch unter Drehung des Bohrankers erfolgt. Gelöst ist diese Ausgabe bei einem solchen gattungsgemäßen Einsteckende durch die Merkmale des Kennzeichnungsteils des Anspruchs 1.

Erfindungswesentlich ist hiernach, daß das Einsteckende unabhängig von dem zur Führung des strömungsfähigen Mediums bestimmten Leitungszug mit einem weiteren Leitungszug zur Führung eines Kühlmediums ausgerüstet ist. Das Kühlmedium wird an geeigneter Stelle in die Struktur des Einsteckendes eingeführt und verläßt diese an einer anderen Stelle. Beispielsweise kann das Kühlmedium in sich bekannter Weise über den Bohrantrieb, insbesondere über bohrantriebeigene Mittel in den genannten Leitungszug eingeführt werden.

Durch einen ringartigen Anschlagkörper entsprechend den Merkmalen des Anspruchs 3 ist eine sichere Übertragung der aus dem Bohrbetrieb resultierenden Reaktionskräfte auf das Einsteckende gegeben. Der Anschlagkörper kann auf den zur Anbindung der Ankerstange bestimmten Kupplungsabschnitt aufgeschraubt sein. Dieser Verschraubungsabschnitt ist relativ zu dem das Adapterteil tragenden Abschnitt derart ausgebildet, daß nach Entfernen des genannten Anschlagkörpers das Adapterteil Von dem Einsteckende abgezogen werden kann. Wesentlich ist in jedem Fall, daß das Adapterteil gegenüber sämtlichen, aus dem Bohrbetrieb resultierenden Kräften und Momenten weitestgehend entkoppelt und damit beanspruchungsarm angeordnet ist.

Die Erfindung wird im folgenden unter Bezugnahme auf das in den Zeichnungen schematisch wiedergegebene Ausführungsbeispiel näher erläutert werden. Es zeigen:
Fig. 1 eine Ansicht eines erfindungsgemäßen Einsteckendes in teilweisem Längsschnitt;
Fig. 2 eine Ansicht eines zum Zusammenwirken mit dem Einsteckende bestimmten Adapterteils in teilweisem Längsschnitt;
Fig. 3 eine Stirnansicht des Einsteckendes entsprechend einer Ebene III-III der Fig. 1.

Mit 1 ist die Achse des erfindungsgemäßen Einsteckendes bezeichnet, dessen eines, hier linksseitiges Ende als antriebsseitiger Kupplungsabschnitt 2 und dessen anderes rechtsseitiges Ende als abtriebsseitiger Kupplungsabschnitt 3 bestimmt und ausgestaltet sind.

So ist der Kupplungaabschnitt 2 zum Ankuppeln eines üblichen Hydraulikbohrhammers mit einer umfangsseitigen, zum Einstecken in ein entsprechendes Gegenprofil bestimmten Verzahnung 4 ausgerüstet, über welche für den Fall eines Drehbohrbetriebes die erforderliche Drehbewegung um die Achse 1 in das Einsteckende eingeleitet wird. Gleichzeitig wird über diesen Kupplungsabschnitt 2, und zwar über dessen Stirnseite 5, bei Schlagbohrbetrieb die Schlagenergie in das Einsteckende eingeleitet. Das Einsteckende dient somit der Übertragung sämtlicher, durch den Bohrantrieb zu generierender, für den Bohrvorschub erforderlichen Kräfte und Momente auf die Bohrstange. Diese Kräfte und Momente werden nach Maßgabe der erforderlichen Bohrdrehzahl, der Schlagfrequenz, des Bohrvorschubs, usw. über den Kupplungsabschnitt 2 in das Einsteckende eingeleitet.

Der Kupplungsabschnitt 3 ist zum Ankuppeln einer zeichnerisch nicht dargestellten Bohrstange, beispielsweise eines Injektionsbohrankers mit einem Außengewinde, hier vorzugsweise einem Rundgewinde, Bohrstangengewinde oder dergleichen ausgerüstet.

Mit 6 ist eine sich in Richtung der Achse 1 erstreckende zentrale Bohrung bezeichnet, die zur Führung eines Kühlmediums bestimmt ist und mit einer radial orientierten Eingangsbohrung 7 und einer unter einem Winkel zu der Achse 1 orientierten Ausgangsbohrung 8 in durchgängiger Verbindung steht. Zur Herstellung des durch die Bohrungen 6 bis 8 definierten Leitungszuges kann derart vorgegangen werden, daß die Bohrung 6 beginnend in der Stirnseite 5 des Einsteckendes bis an den Ansatzpunkt der Ausgangsbohrung 8 erstellt wird, woraufhin die Bohrungen 7, 8 hergestellt werden und wobei anschließend die Bohrung 6 im Bereich des Kupplungsabschnitts 2, insbesondere der Stirnseite 1, verschlossen wird.

Die Länge des durch die Bohrungen 6 bis 8 definierten Leitungszuges ist in Abhängigkeit von der notwendigen Kühlleistung ausgelegt. Im montierten Zustand des Einsteckendes steht dieses mit einem Bohrantrieb, z.B. einem Hydraulikbohrhammer in Verbindung, wobei sich die Eingangsbohrung 7 innerhalb der Struktur dieses Bohrantriebs befindet und in geeigneter Weise mit einem Kühlmedium beschickt wird. Das Kühlmedium durchströmt die Bohrung 6, nimmt hierbei Wärme auf und verläßt diese über die Ausgangsbohrung 8, welche sich in jedem Fall außerhalb der Struktur des Bohrantriebs befindet. Mittels eines zeichnerisch nicht dargestellten, die Mündung der Austrittsbohrung 8 umgebenden Gehäuses kann das Kühlmedium gegebenenfalls aufgefangen und einer weiteren Verwertung, eventuell Wiederverwendung nach Kühlung, zugeführt werden.

Der Abschnitt 9 des Einsteckendes ist zum Aufsetzen des in Fig. 2 gezeigten Adapterteils 10 bestimmt. Es ist dieser Abschnitt mit einer radialen, im Querschnitt oval ausgebildeten Bohrung 11 versehen, die in durchgängiger Verbindung mit einer, sich in Richtung der Achse 1 erstreckenden Bohrung 12 steht, die im übrigen in die Stirnseite 13 einmündet. Die Bohrung 12 erstreckt sich im übrigen axial lediglich bis in den Bereich der Bohrung 11 hinein. Der durch die Bohrungen 11, 12 definierte Leitungszug dient der wahlweisen Führung eines Spülmediums, wie z.B. Wasser oder Luft, eines aushärtbaren Mediums, wie z.B. einer Zementsuspension, eines Kunstharzgemisches oder auch einer nahezu beliebigen Mischung dieser Medien. Das Spülmedium dient in an sich bekannter Weise während des Bohrvorschubs sowohl der Kühlung der Bohrstange als auch dem Ausschwemmen von als Folge des Bohrfortschritts im Bereich einer Bohrkrone gelösten Gebirgspartikeln. Das aushärtbare Medium dient im Falle beispielsweise der Verwendung eines Injektionsbohrankers der Einführung dieses Mediums in das Bohrloch über die zentrale Längsbohrung der Anker- bzw. Bohrstange und nach Aushärtung deren Festlegung innerhalb des Bohrlochs. Nach Maßgabe des gewählten Ankersetzverfahrens kann gegebenenfalls auch ein aushärtbares Medium, wie z.B. eine Zementsuspension, gleichzeitig als Spülmedium und als aushärtbares Medium benutzt werden, so daß in einem einheitlichen Arbeitsvorgang das Bohrloch erstellt und dieses gleichzeitig mit einem aushärtbaren Medium - unter Drehung des Bohrankers - wenigstens teilweise verfüllt wird.

Mit 14 ist ein auf den abtriebsseitigen Kupplungsabschnitt 3 aufschraubbarer Ringkörper bezeichnet, der eine Anschlagfunktion für den auf diesen Kupplungsabschnitt 3 aufzuschraubenden Bohr- bzw. Ankerstangenabschnitt oder dergleichen erfüllt und darüber hinaus der Aufnahme von aus dem Bohrbetriebe resultierenden Reaktionskräften dient.

Das Adapterteil 10 besteht aus einem feststehenden Gehäuseteil 15, welches rotationssymmetrisch bezüglich der Achse 1 des Einsteckendes ausgebildet ist und dessen Abschnitt 9 unter Belassung eines Ringraumes 16 umgibt. Der Ringraum 16 steht über eine radial orientierte durchgängige Bohrung 17 mit einem Rohranschluß 18 in Verbindung, der mit dem Gehäuseteil 15 beispielsweise verschweißt sein kann, und dessen freies Ende mit einem Gewindeabschnitt 19 oder einem sonstigen Kupplungsabschnitt versehen ist.

Der Rohranschluß 18 ist im übrigen über ein seitlich angesetztes Knotenblech 20 an dem Gehäuseteil 15 abgestützt.

Die stirnseitigen Enden des Gehäuseteils 15 werden jeweils durch Laufscheiben 21, 22 gebildet, die mit dem Gehäuseteil 15 verschraubt sind und die aus einem möglichst reibungsarmen Kunststoff, wie z.B. Polyamid, bestehen können.

Über in entsprechende ringartige Ausnehmungen des Gehäuseteils 15 beiderseits des Ringraumes 16 eingesetzte Dichtringe 23, die in schleifender Berührung mit dem Abschnitt 9 beiderseits des Ringraumes 16 stehen, ist eine seitliche Abdichtung des Ringraumes 16 im Bereich der sich im Betrieb des Einsteckendes relativ zueinander bewegten Teile gegeben.

Die Dichtringe 23 sowie die Laufscheiben 21, 22 sind symmetrisch beiderseits einer radialen Mittelebene 24 des Adapterteils 10 angeordnet, welches im übrigen derart auf den Abschnitt 9 aufgesetzt ist, daß sich die Bohrung 11 etwa im Bereich der Mittelebene 24 befindet.

Die Laufscheiben 21 dienen der Bereitstellung einer Dämpfungswirkung gegenüber den aus dem Schlagbohrbetrieb in axialer Richtung nach Maßgabe der Schlagfrequenz auftretenden Beanspruchung.

Das erfindungsgemäße Einsteckende bildet somit das Bindeglied zwischen einem Bohrantrieb einerseits und einer anzutreibenden Bohrstange, Injektionsbohranker oder dergleichen andererseits. Es bildet gleichzeitig das Bauelement, über welches beispielsweise im Falle eines Injektionsbohrankers ein fließfähiges Medium in diesen eingeführt wird, wobei es sich nach Maßgabe des Bohrverfahrens oder auch des Ankersetzverfahrens um ein beliebiges Spülmedium oder auch ein aushärtbares Medium handeln kann. Das Einsteckende ist durch räumlich voneinander getrennte Leitungszüge einerseits für ein Kühlmedium und andererseits für das beim Erstellen eines Bohrlochs bzw. beim Setzen eines Gebirgsankers erforderliche fließfähige Medium ausgerüstet. Insbesondere werden aufgrund dieser räumlichen Trennung jegliche Wechselwirkungen zwischen dem Bohrantrieb einerseits und dem letztgenannten fließfähigen Medium, bei dem es sich beispielsweise um eine Mörtelsuspension handeln kann, unterbunden.

## Patentansprüche

1. Einsteckende zur Verwendung als Verbindungsstück zwischen einem Bohrantrieb und dem zugekehrten Ende einer Bohrankerstange, einer Bohrstange oder dergleichen, mit einem antriebsseitigen, zum Ankuppeln des Bohrantriebs bestimmten Kupplungsabschnitt (2), einem abtriebsseitigen, zum Ankuppeln der Bohrankerstange bestimmten Kupplungsabschnitt (3) und einer sich ausgehend von der Stirnseite (13) des Kupplungsabschnitts (3) bis in einen, zum Zusammenwirken mit einem, gegenüber dem Einsteckende ortsfesten Adapterteil (10) bestimmen Abschnitt (9) in Richtung der Achse (1) des Einsteckendes erstreckenden Bohrung (12), von der wenigstens eine radiale Bohrung (11) abgezweigt ist,
dadurch gekennzeichnet,
- daß - räumlich getrennt von den Bohrungen (11, 12) - und zwar dem antriebsseitigen Kupplungsabschnitt (2) benachbart, ein das Einsteckende durchziehender Leitungszug zur Führung eines Kühlmediums angeordnet ist und
- daß der Leitungszug durch eine sich in Richtung der Achse (1) des Einsteckendes erstreckende Bohrung (6) gebildet ist, der zumindest eine Eingangsbohrung (7) und zumindest eine Ausgangsbohrung (8) zugeordnet sind.

2. Einsteckende nach Anspruch 1,
dadurch gekennzeichnet,
- daß sich die Eingangsbohrung (7) und die Ausgangsbohrung (8) radial bezüglich der Achse (1) erstrecken.

3. Einsteckende nach Anspruch 1 oder 2,
dadurch gekennzeichnet,
- daß der abtriebsseitige Kupplungsabschnitt (3) als Außengewindeabschnitt ausgebildet ist und
- daß der Kupplungsabschnitt (3) mit einem ringartigen, zum Zusammenwirken mit den zugekehrten Ende der aufgeschraubten Bohrankerstange bestimmten Anschlagkörper (14) versehen ist.

## Claims

1. Drill shank for use as a connecting piece between a drill drive and the facing end of a drill anchoring rod, a drill rod or the like, having a drive-side coupling section (2) intended for coupling to the drill drive, a driven-side coupling section (3) intended for coupling to the drill anchoring rod, and a bore (12) extending in the direction of the axis (1) of the drill shank from the end face (13) of the coupling section (3) into a section (9) intended for cooperation with an adapter part (10) which is fixed with respect to the drill shank, from which bore at least one radial bore (11) is branched,
characterised in that
- a line section passing through the drill shank for conveyance of a cooling medium is disposed physically separated from the bores (11, 12) and adjacent to the drive-side coupling section (2) and
- the line section is formed by a bore (6) extending in the direction of the axis (1) of the drill shank and allocated at least one inlet bore (7) and at least one outlet bore (8).

2. Drill shank according to claim 1
characterised in that
- the inlet bore (7) and the outlet bore (8) extend radially with respect to the axis (1).

3. Drill shank according to claim 1 or 2,
characterised in that
- the driven-side coupling section (3) is formed as an externally threaded section and
- the coupling section (3) is provided with a ring-like stop body (14) intended for cooperation with the facing end of the screwed-on drill anchoring rod.

## Revendications

1. Extrémité emboîtable à utiliser comme pièce de raccordement entre une commande de forage et l'extrémité adjacente d'une tige d'ancrage de forage, d'une tige de forage ou similaire, comprenant une partie de couplage (2) se trouvant du côté entraînement destinée à l'accouplement de la commande de forage, une partie de couplage (3) située du côté sortie destinée à l'accouplement de la tige d'ancrage de forage et un canal (12) qui s'étend en partant de la face frontale (13) de la partie de couplage (3) jusque dans une partie (9), destinée à l'action conjuguée avec une pièce d'adaptation (10) fixe par rapport à l'extrémité emboîtable, dans la direction de l'axe (1) de l'extrémité emboîtable, canal duquel est dévié au moins un canal radial (11),
caractérisé en ce qu'un ensemble de conduites traversant l'extrémité emboîtable pour le guidage d'un agent réfrigérant est disposé séparément des canaux (11, 12), et à proximité de la partie de couplage (2) côté entraînement et en ce que l'ensemble de conduites est formé par un canal (6) s'étendant dans la direction de l'axe (1) de l'extrémité emboîtable, auquel sont raccordés au moins un canal d'entrée (7) et au moins un canal de sortie (8).

2. Extrémité emboîtable selon la revendication 1,
caractérisé en ce que le canal d'entrée (7) et le canal de sortie (8) s'étendent radialement par rapport à l'axe (1).

3. Extrémité emboîtable selon la revendication 1 ou 2,
caractérisé en ce que la partie de couplage (3) se trouvanrt du côté sortie est conçue comme une partie pourvue d'un filetage extérieur et en ce que la partie de couplage (3) est pourvue d'un corps de butée (14) de forme annulaire destiné à l'action conjuguée avec l'extrémité adjacente de la tige d'ancrage de forage vissée dessus.
